# EUROPÄISCHE PATENTSCHRIFT

(11) **EP 1 533 084 B1**
(45) Veröffentlichungstag und Bekanntmachung des Hinweises auf die Patenterteilung: **19.09.2007**
(21) Anmeldenummer: 04024899.9
(22) Anmeldetag: 20.10.2004
(51) Int. Cl.: B25D 17/04, B25F 5/00

(54) **Vibrationsgedämpfter Handgriff**
Vibration damped handle
Poignée munie de moyens pour amortir les vibrations

(30) Priorität: 24.11.2003 DE 10355103
(43) Veröffentlichungstag der Anmeldung: 25.05.2005
(73) Patentinhaber: ITW Befestigungssysteme GmbH, 91522 Ansbach (DE)
(72) Erfinder: Biersack, Horst, 91623 Sachsen (DE); Göbel, Joachim, 97279 Prosselsheim (DE)
(74) Vertreter: Blaumeier, Jörg

(56) Entgegenhaltungen:
- US-A- 4 749 049
- US-A1- 2003 132 016

## Beschreibung

Die Erfindung bezieht sich auf ein schlagendes handgeführtes Elektrowerkzeug, insbesondere einen pneumatischen Bohrhammer, mit vibrationsgedämpftem Handgriff, wobei die Schenkel eines im Wesentlichen C-förmigen Handgriffs unter Zwischenordnung von Federelementen am Werkzeuggehäuse befestigt sind, wobei der Handgriff an einem, vorzugsweise dem unteren, Ende um eine querverlaufende Lagerachse drehbar am Werkzeuggehäuse gelagert ist. Ein solches Elektrowerkzeug ist aus der US 4 749 049 bekannt.

Derartige vibrationsgedämpfte Handgriffe für schlagende handgeführte Elektrowerkzeuge sind bereits in den unterschiedlichsten Ausführungsformen bekannt geworden. Bei Anwendung von Spiralfedern ergibt sich die Notwendigkeit, den Handgriff gesondert zu führen, sodass er nicht seitlich wegrutscht, was recht aufwändige Konstruktionen zur Folge hat, wie sie beispielsweise in der DE 101 36 015 A1 und der WO 02/083369 A1 beschrieben sind. Ein aus der WO 02/38341 A1 bekannter vibrationsgedämpfter Handgriff mit einem gasgefüllten Kissen als Dämpfungselement zeigt die Schwierigkeit, dass bei größeren Vibrationen Teile des Handgriffs und des Griffs aneinanderschlagen können, wodurch unter anderem eine erhöhte Geräuschentwicklung sich ergibt. Ein gasgefülltes Kissen hat darüber hinaus den Nachteil, dass bei längerer Benutzung die Gefahr eines Undichtwerdens auftritt, sodass dann die Vibrationsdämpfung überhaupt nicht mehr funktioniert.

Eine Konstruktion gemäß der WO 03/043785 A1, bei dem zwischen einem Griffteil und einem Befestigungsteil am Gehäuse des handgeführten Elektrowerkzeugs ein elastisches Element zwischengeordnet ist, benötigt ein zusätzliches bewegliches Sicherungselement, wobei nach wie vor bei großen Schlagbelastungen und starken Vibrationen Schwierigkeiten mit der Führung auftreten können.

Der Erfindung liegt daher die Aufgabe zugrunde, ein schlagendes handgeführtes Elektrowerkzeug der eingangs genannten Art so auszugestalten, dass bei einfachem Aufbau und einfacher Montage eine hervorragende noch dazu geräuschgedämpfte Vibrationsdämpfung erzielt wird, deren Dämpfungsgrad sich durch ein einfaches Austauschen eines Dämpfungselements einstellen lässt.

Zur Lösung dieser Aufgabe ist erfindungsgemäß vorgesehen, dass der Handgriff am anderen Ende verrastend unter Zwischenordnung eines Dämpfungspuffers aus Gummi oder Zellschaumstoff an das Werkzeuggehäuse angesteckt ist, wobei bevorzugt auch die Lagerachse mit Dämpfungsmaterial umhüllt sein kann.

Durch die erfindungsgemäße Anordnung ergibt sich ein extrem einfacher Aufbau, wobei die Lagerung des unteren Schenkels des Handgriffs am Werkzeuggehäuse von vorneherein eine hervorragende Seitenführung ergibt, sodass das seitliche Wegkippen des vibrationsgedämpft gelagerten Handgriffs nicht gegeben ist.

Diese drehbare Lagerung lässt sich in Weiterbildung der Erfindung besonders einfach dadurch erreichen, dass die mit aufgesteckten Dämpfungsringen versehene Lagerachse des Handgriffs in geteilten Lagerschalen des Gehäuses und eines getrennt daran befestigten Gehäusebodenteils gelagert ist. Nach dem Einstecken des Handgriffs für die Steckverrastung am oberen Ende wird der Handgriff unten einfach in die Lagerschale des Gehäuses eingeschwenkt und anschließend durch das daran befestigte, vorzugsweise angeschraubte, Gehäusebodenteil in einer umlaufenden Lagerschale drehgelagert.

Mit besonderem Vorteil kann dabei vorgesehen sein, dass am Werkzeuggehäuse oben ein, vorzugsweise als Platte ausgebildeter, starrer Verrasthaken befestigt ist, der den Dämpfungspuffer durchsetzt und dessen Hakenenden in die Öffnungen einer Metallplatte am oberen Schenkel des Handgriffs eingreifen, die oben schmäler als die unteren Einsteckbereiche ausgebildet sind, wobei die Bemessung so getroffen ist, dass in der Montagestellung die Haken in der verengten oberen Position federnd an der Rückseite der Metallplatte anliegen.

Um dabei zu verhindern, dass bei Vibrationsbewegungen die Haken unter Erzeugung entsprechender störender Geräusche an der Metallplatte anschlagen, kann in weiterer Ausgestaltung der Erfindung vorgesehen sein, dass die Rückseite der Metallplatte mit einer elastischen Dämpfungsschicht belegt ist.

Die vorstehend beschriebene Ausbildung eines Handgriffs lässt sich extrem einfach montieren, indem der Handgriff zunächst oben an den Verrasthaken angesteckt wird und anschließend etwas nach unten gezogen wird, sodass die Lagerachse mit den elastischen Dämpfungsringen in die Lagerschale des Gehäuses eingerastet werden kann. Dabei ergibt sich nach dem Herunterziehen zum Einrasten der Lagerwelle in die Lagerschale des Gehäuses am unteren Ende eine Verschiebung des Verrasthakens in die oberen Bereiche der Öffnungen der Metallplatte, die entsprechend verjüngt ausgebildet sind, sodass ein Wiederaustreten der Haken an dieser Stelle nicht möglich ist. Durch Anstecken oder bevorzugt Anschrauben des Gehäusebodenteils mit der zweiten Lagerschalenhälfte für die Lagerachse des Handgriffs ist die Montage bereits beendet.

Gemäß einem weiteren Merkmal der vorliegenden Erfindung kann vorgesehen sein, dass der Dämpfungspuffer in Längsrichtung geteilt aus mehreren Abschnitten aus gleichen oder unterschiedlichen Dämpfungsmaterialien zusammengesetzt ist, wodurch sich - durch entsprechende Kombination unterschiedlicher Abschnitte - nahezu jede gewünschte Dämpfungscharakteristik in einfachster Weise einstellen lässt.

Bevorzugt soll dabei der Dämpfungspuffer zur Erzeugung einer Energie-vernichtenden Reibung mit enger Passung den Verrasthaken umgreifen, was eine zusätzliche Verbesserung der Vibrationsdämpfung ergibt.

Der Handgriff kann in sehr einfacher Weise aus zwei im Bereich unter der Metallplatte sowie in der hohlen Lagerachse miteinander verschraubten Halbschalen zusammengesetzt sein, wobei es schließlich auch noch im Rahmen der Erfindung liegt, einen die gedämpfte Verbindung des Gehäuses und des oberen Handgriffschenkels überbrückenden Dichtungsbalg vorzusehen.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine perspektivische Explosionsdarstellung der wesentlichen Teile eines erfindungsgemäßen schlagenden handgeführten Elektrowerkzeugs mit vibrationsgedämpftem Handgriff,
- Fig. 2: eine vergrößerte perspektivische Teilansicht des oberen Endes des Werkzeug-Gehäuses,
- Fig. 3: eine vergrößerte teilweise aufgebrochene Ansicht des Griffteils und des anschließenden Teil des Werkzeuggehäuses,
- Fig. 4 bis 6: verschiedene Ansichten des Handgriffs der erfindungsgemäßen Anordnung und
- Fig. 7: ein vergrößerter Abschnitt VII in Fig. 5.

Das in den Figuren dargestellte schlagende handgeführte Elektrowerkzeug weist ein Werkzeug-Gehäuse 1 mit einem gesondert ansetzbaren, vorzugsweise anschraubbaren, Bodenteil 1a und einem einfach ansteckbaren vibrationsgedämpften Handgriff 2 auf. Dieser vibrationsgedämpfte Handgriff 2 ist mit einer querverlaufenden Lagerachse 3 versehen, die von Dämpfungsringen 4 umgeben in Lagerschalenabschnitte 5a und 5b lagerbar ist, die am Werkzeug-Gehäuse 1 bzw. dessen Bodenteil 1a angeformt sind. Am oberen Schenkel 2b des Handgriffs 2 ist eine Metallplatte 6 mit Öffnungen 7 zum Einstecken eines am Werkzeug-Gehäuse 1 starr befestigten Verrasthaken 8 angeordnet, wobei die Öffnungen 7 im unteren Bereich 7a breiter sind als im oberen Bereich 7b derart, dass im unteren Bereich die Hakenenden 9 des Verrasthakens 8 eingeführt werden können, während sie bei Verschiebung in den oberen Bereich 7b hinter der Platte 6 gefangen sind. Auf dem Verrasthaken 8 ist starr eine Anschlagplatte 10 befestigt, an der sich ein im gezeigten Ausführungsbeispiel aus zwei Abschnitten 11a und 11b bestehender Dämpfungspuffer 11 abstützt, der beim Einstecken des Verrasthakens in die Öffnungen 7 der Platte 6 zusammengedrückt werden muss, sodass die Haken mit Federkraft an der mit einer Dämpfungsschicht 12 belegten Rückseite der Metallplatte 6 anliegen.

Durch die Ausbildung des Dämpfungspuffers 11 aus mehreren Abschnitten, die gegebenenfalls aus unterschiedlichem Material, also unterschiedlichem Gummi oder unterschiedlichem Zellschaumstoff, bestehen können, lässt sich die Dämpfungscharakteristik für den Handgriff 2 in weiterem Umfang einstellen. Bei 13 erkennt man einen Dichtungsbalg, der die Verbindungsstelle des oberen Schenkels 2b des Handgriffs mit dem Gehäuse 1 schützend übergreift.

Bei der Montage wird zunächst der Handgriff 2 mit seinem oberen Schenkel 2b an den Verrasthaken 8 angesteckt, wobei zu diesem Zweck der Verrasthaken 8 mit seinen Hakenenden 9 in die unteren Abschnitte 7a der Öffnungen 7 der Metallplatte 6 eingesteckt wird. Anschließend wird der Handgriff nach unten gezogen, wodurch sich die Möglichkeit eines Einsprengens der Lagerachsen 3 mit den sie umgebenden Dämpfungsringen 4 in die Lagerschalen 5a des Gehäuses ergibt. Anschließend verschiebt sich der Handgriff 2 wieder nach oben, wodurch sich die Hakenenden in den oberen engeren Bereich 7b der Öffnungen 7 bewegen, wo sie hinter der Metallplatte 6 gefangen sind. Danach wird das Gehäusebodenteil 1a unten angesteckt und mit einer Schraube befestigt.

Der Handgriff 2 ist aus zwei Schalenhälften zusammengesetzt, die durch Verschraubungen im Bereich der Lagerachse 3 sowie der an den Schalenhälften angeformten Hülsen 14 miteinander verbindbar sind. Dieser zweischalige Aufbau ergibt die Möglichkeit eines einfachen Einlegens der Metallplatte 6, die für die vibrationsgedämpfte Verbindung des Handgriffs 2 mit dem Werkzeuggehäuse 1 notwendig ist.

## Patentansprüche

1. Schlagendes handgeführtes Elektrowerkzeug, insbesondere pneumatischer Bohrhammer, mit vibrationsgedämpftem Handgriff querverlaufende Lagerachse (3), wobei die Schenkel eines im Wesentlichen C-förmigen Handgriffs unter Zwischenordnung von Federelementen am Werkzeuggehäuse befestigt sind, wobei der Handgriff (2) der am einen, vorzugsweise dem unteren, Ende um eine querverlaufende Lagerachse (3) drehbar am Werkzeug-Gehäuse (1) gelagert ist, **dadurch gekennzeichnet, dass** der Handgriff (2) am anderen Ende verrastend unter Zwischenordnung eines Dämpfungspuffers (11) aus Gummi oder Zellschaumstoff an das Werkzeug-Gehäuse (1) angesteckt ist.

2. Elektrowerkzeug nach Anspruch 1, **dadurch gekennzeichnet, dass** die Lagerachse (3) mit Dämpfungsmaterial umhüllt ist.

3. Elektrowerkzeug nach Anspruch 1 oder 2, **dadurch gekennzeichnet, dass** die mit aufgesteckten Dämpfungsringen (4) versehene Lagerachse (3) des Handgriffs (2) in geteilten Lagerschalen (5a, 5b) des Gehäuses (1) und eines getrennt daran befestigbaren Gehäusebodenteils (1a) gelagert ist.

4. Elektrowerkzeug nach einem der Ansprüche 1 bis 3, **dadurch gekennzeichnet, dass** am Werkzeug-Gehäuse (1) oben ein, vorzugsweise als Platte ausgebildeter, starrer Verrasthaken (8) befestigt ist, der den Dämpfungspuffer (11) durchsetzt und dessen Hakenenden (9) in die Öffnungen (7) einer Metallplatte (6) am oberen Schenkel (2b) des Handgriffs (2) eingreifen, die oben schmäler als die unteren Einsteckbereiche ausgebildet sind, wobei die Bemessung so getroffen ist, dass in der Montagestellung die Haken (9) in der verengten oberen Position federnd an der Rückseite der Metallplatte (6) anliegen.

5. Elektrowerkzeug nach Anspruch 4, **dadurch gekennzeichnet, dass** die Rückseite der Metallplatte (6) mit einer elastischen Dämpfungsschicht (12) belegt ist.

6. Elektrowerkzeug nach einem der Ansprüche 1 bis 5, **dadurch gekennzeichnet, dass** der Dämpfungspuffer (11) in Längsrichtung geteilt aus mehreren Abschnitten (11a; 11b) aus gleichen oder unterschiedlichen Dämpfungsmaterialien zusammengesetzt ist.

7. Elektrowerkzeug nach Anspruch 6 und 4 oder 5 **dadurch gekennzeichnet, dass** der Dämpfungspuffer (11) zur Erzeugung einer Energie-vernichtenden Reibung mit enger Passung den Verrasthaken (8) umgreift.

8. Elektrowerkzeug nach einem der Ansprüche 1 bis 7, **dadurch gekennzeichnet, dass** der Handgriff (2) aus zwei im Bereich unter der Metallplatte (6) sowie in der hohlen Lagerachse (3) miteinander verschraubten Halbschalen zusammengesetzt ist.

9. Elektrowerkzeug nach einem der Ansprüche 1 bis 8, **gekennzeichnet durch** einen die gedämpfte Verbindung des Gehäuses (1) und des oberen Handgriffschenkels (2b) überbrückenden Dichtungsbalg (13).

## Claims

1. Percussive hand-guided electric power tool, in particular pneumatic hammer drill, having a vibration-damped handle (2), wherein the limbs of a substantially C-shaped handle are attached to the tool housing via interposed spring elements, the handle (2) being mounted on the tool housing (1) at one end, preferably the lower end, so as to be rotatable about a transverse bearing axle (3), **characterized in that**, at the other end, the handle (2) is clipped onto the tool housing (1) in a locking manner via an interposed damping cushion (11) made of rubber or cellular foam.

2. Electric power tool according to Claim 1, **characterized in that** the bearing axle (3) is covered with damping material.

3. Electric power tool according to either of Claims 1 or 2, **characterized in that** the bearing axle (3) of the handle (2), which is provided with slip-on damping rings (4), is mounted in divided bearing shells (5a, 5b) of the housing (1) and of a housing base part (1a) which is separately attachable thereto.

4. Electric power tool according to any one of Claims 1 to 3, **characterized in that** attached to the top of the tool housing (1) there is a rigid locking hook (8), preferably realized as a plate, which extends through the damping cushion (11) and whose hook ends (9) engage in the openings (7) of a metal plate (6) on the upper limb (2b) of the handle (2), said openings being narrower at the top than at the lower insertion regions, the dimensioning being such that, in the assembled position, the hooks (9), when in the constricted upper position, bear resiliently on the back of the metal plate (6).

5. Electric power tool according to Claim 4, **characterized in that** the back of the metal plate (6) is provided with an elastic damping layer (12).

6. Electric power tool according to any one of Claims 1 to 5, **characterized in that** the damping cushion (11), being divided in the longitudinal direction, is composed of a plurality of portions (11a; 11b) of the same or differing damping materials.

7. Electric power tool according to Claims 6 and 4 or 5, **characterized in that** the damping cushion (11) encompasses the locking hook (8) with a close fit in order to generate energy-dissipating friction.

8. Electric power tool according to any one of Claims 1 to 7, **characterized in that** the handle (2) is composed of two half-shells, which are screwed together in the region beneath the metal plate (6) and in the hollow bearing axle (3).

9. Electric power tool according to any one of Claims 1 to 8, **characterized by** a sealing bellows (13) spanning the damped connection of the housing (1) to the upper handle limb (2b).

## Revendications

1. Outil manuel électrique à percussion, en particulier marteau piqueur pneumatique, doté d'une poignée qui amortit les vibrations et dont l'axe de montage (3) s'étend transversalement, les branches d'une poignée essentiellement en forme de C étant fixées au boîtier de l'outil après avoir intercalé des éléments élastiques, la poignée (2) étant montée sur le boîtier (1) de l'outil de manière à pouvoir tourner autour d'un axe de montage (3) qui s'étend transversalement à une de ses extrémités et de préférence à son extrémité inférieure, **caractérisé en ce que** la poignée (2) est encliquetée à l'autre extrémité sur le boîtier (1) de l'outil après avoir intercalé un tampon d'amortissement (11) en caoutchouc ou en mousse cellulaire.

2. Outil électrique selon la revendication 1, **caractérisé en ce que** l'axe de montage (3) est entouré d'un matériau d'amortissement.

3. Outil électrique selon les revendications 1 ou 2, **caractérisé en ce que** l'axe de montage (3) de la poignée (2), sur lequel des anneaux d'amortissement (4) sont enfichés, est monté dans des coussinets de montage (5a, 5b) séparés du boîtier (1) et d'une pièce (1a) de base du boîtier qui peut y être fixée de manière séparée.

4. Outil électrique selon l'une des revendications 1 à 3, **caractérisé en ce qu'**un crochet d'encliquetage (8) rigide, de préférence configuré en forme de plaque, est fixé sur le haut du boîtier (1) de l'outil et traverse le tampon d'amortissement (11) et **en ce que** ses extrémités (9) s'engagent dans les ouvertures (7) d'une plaque métallique (6) prévue sur la branche supérieure (2b) de la poignée (2), les extrémités du crochet étant plus étroites dans le haut que dans les parties inférieures d'enfichage et le dimensionnement permettant qu'en position de montage, les crochets (9) viennent se placer contre le côté arrière de la plaque métallique (6) de manière élastique dans leur position supérieure rétrécie.

5. Outil électrique selon la revendication 4, **caractérisé en ce que** le côté arrière de la plaque métallique (6) est recouvert d'une couche élastique d'amortissement (12).

6. Outil électrique selon l'une des revendications 1 à 5, **caractérisé en ce que** le tampon (11) est divisé dans le sens de sa longueur en plusieurs parties (11a, 11b) constituées de matériaux d'amortissement identiques ou différents.

7. Outil électrique selon les revendications 6 et 4 ou 5, **caractérisé en ce que** le tampon d'amortissement (11) entoure le crochet d'encliquetage (8) avec un jeu étroit pour créer un frottement de dissipation d'énergie.

8. Outil électrique selon l'une des revendications 1 à 7, **caractérisé en ce que** la poignée (2) est constituée de l'assemblage de deux demi-coquilles vissées l'une à l'autre dans la zone située en dessous de la plaque métallique (6) ainsi que dans l'axe creux de montage (3).

9. Outil électrique selon l'une des revendications 1 à 8, **caractérisé par** un soufflet d'étanchéité (13) qui relie la liaison amortie entre le boîtier (1) et la branche supérieure (2b) de la poignée.
